# EUROPÄISCHE PATENTANMELDUNG

(11) **EP 4 675 062 A1**
(43) Veröffentlichungstag der Anmeldung: **07.01.2026**
(21) Anmeldenummer: 24186939.5
(22) Anmeldetag: 05.07.2024
(51) Int. Cl.: E04G 9/10, G01N 33/38, B28B 11/24, E04G 11/06

(54) **BEHEIZBARES SCHALUNGELEMENT UND SCHALUNGSSYSTEM ZUM BETONIEREN VON BAUWERKSTEILEN**

(71) Anmelder: DOKA GmbH, 3300 Amstetten (AT)
(72) Erfinder: KASAL, Pavel, 109 00 Prague (CZ); STOLZ, Georg, 4030 Linz (AT); KIRCHHOFER, Johannes, 4341 Arbing (AT)
(74) Vertreter: Hahner, Ralph

(57) **Zusammenfassung**

Die Erfindung betrifft ein beheizbares Schalungselement zum Betonieren von Bauwerksteilen, folgende Bauteile aufweisend: eine Schalungsplatte mit einer Schalhaut, einem Heizelement, einem Plattenkern und wenigstens einem Temperatursensor, wobei eine Oberfläche der Schalhaut eine Werkstückseite der Schalungsplatte, welche bei bestimmungsgemäßem Gebrauch des beheizbaren Schalungselements in Kontakt mit Beton kommt, bildet, wobei das Heizelement, insbesondere ein Heizvlies, Heizdraht oder ein Heizrohr, zwischen dem Plattenkern und der Werkstückseite angeordnet ist und eingerichtet ist, um die Schalhaut zu erwärmen, wobei der Plattenkern eine mechanische Belastung, welche auf das beheizbare Schalungselement wirkt, aufnimmt und/oder abstützt, wobei der wenigstens eine Temperatursensor eingerichtet ist, um eine Temperatur auf der Werkstückseite zu messen; und ein Steuergerät, welches mit dem Temperatursensor signalübertragend verbindbar oder verbunden ist und einen Schaltregler für das Heizelement aufweist, wobei das Steuergerät eingerichtet ist, um eine Heizleistung des Heizelements in Abhängigkeit einer von dem Temperatursensor gemessenen Temperatur zu regeln, und wobei das Steuergerät auf einer der Schalhaut abgewandten Seite des Schalungselements an der Schalungsplatte oder einem anderen Bauteil des Schalungselements angeordnet, insbesondere angebracht, ist. Des Weiteren betrifft die Erfindung ein zugehöriges Schalungssystem sowie ein Verfahren zum Regeln einer Betontemperatur beim Betonieren von Bauwerksteilen mittels eines beheizbaren Schalungselements oder mittels eines Schalungssystems.

## Beschreibung

Die Erfindung betrifft ein beheizbares Schalungselement zum Betonieren von Bauwerksteilen, aufweisend eine Schalungsplatte mit einer Schalhaut, einem Heizelement, einem Plattenkern und wenigstens einem Temperatursensor, sowie ein Steuergerät, welches mit dem Temperatursensor signalübertragend verbindbar oder verbunden ist und einen Schaltregler für das Heizelement aufweist, wobei das Steuergerät eingerichtet ist, um eine Heizleistung des Heizelements in Abhängigkeit einer von dem Temperatursensor gemessenen Temperatur zu regeln und wobei das Steuergerät auf einer der Schalhaut abgewandten Seite des Schalungselements an der Schalungsplatte oder einem anderen Bauteil des Schalungselements angeordnet, insbesondere angebracht, ist. Des Weiteren betrifft die Erfindung ein zugehöriges Schalungssystem sowie ein Verfahren zum Regeln einer Betontemperatur beim Betonieren von Bauwerksteilen mittels eines beheizbaren Schalungselements oder mittels eines Schalungssystems.

Zum Betonieren von Bauwerksteilen kommen in der Regel Schalungen zum Einsatz, die die Form des Bauwerkteils als "Negativ" vorgeben, in die beim Betonieren Flüssigbeton oder Ortbeton gegossen wird und die nach dem Aushärten des Betons wieder entfernt werden. Die Nutzungsdauer von Schalungsmaterial im Einsatz auf der Baustelle und die damit verbundenen Kosten sind entsprechend abhängig von den Aushärtezeiten des Betons. Daher ist es von großen Interessen, die Aushärtezeiten des Betons genau zu kontrollieren und gegebenenfalls zu beeinflussen.

Zur Reduzierung der Kohlenstoffemission in der Bauindustrie kommt es vermehrt zum Einsatz von Betonen mitverringertem CO₂-Fußabdruck. Derartige Betone haben jedoch im Allgemeinen den Nachteil, dass sie bedeutend länger zum Aushärten benötigen, wodurch sich das Ausschalen verzögert. Entsprechend kommt das Schalungsmaterial länger zum Einsatz, was die Bauzeit erhöht und entsprechend höhere Kosten zufolge hat.

Um die Aushärtezeiten von Beton zu verringern oder bei tiefen Umgebungstemperaturen überhaupt erst zu ermöglichen, können beheizbare Schalungen zum Einsatz kommen. Derartige Schalungen werden mit Energie versorgt, die auf den in die Schalung gegossenen und aushärtenden Beton übertragen wird und somit zu dessen Erwärmung und zur Beschleunigung der Aushärtung führt.

Das Dokument CN 105201201 A betrifft ein intelligentes, temperaturgeregeltes elektrisch-beheizbares Schalungselement, aufweisend einen Schalungskörper mit einer Trägerplatte und einem Paneel, wobei sich zwischen Trägerplatte und Paneel Heizdrähte befinden; sowie eine elektrische Steuervorrichtung mit einem elektrischen Regler und einem Temperatursensor, wobei der elektrische Regler mit den Heizdrähten bzw. dem Temperatursensor verbunden ist, der Temperatursensor im Beton eingebettet ist und der elektrische Regler dazu dient, die Signale des Temperatursensors zu erfassen und entsprechend der erfassten Signalen des Temperatursensors die wärmeerzeugenden Drähte ein- und auszuschalten.

Das Dokument DE 20 2021 104 298 U1 betrifft ein Heiz- und Wärmedämmsystem für eine Gießschalung während des Baus im Winter, dadurch gekennzeichnet, dass es umfasst: eine Heizschicht, die an der Außenseite der Schalung angeordnet ist und eine Vielzahl von Heizdrähten aufweist; einen Temperatursensor, der an der Außenseite der Schalung angeordnet ist; eine Wärmedämmschicht, die auf die Heizschicht aufgetragen ist; und ein Temperatursteuerungssystem das elektrisch mit der Heizschicht und dem Temperatursensor verbunden ist und zur Steuerung des Heiz- und Wärmedämmsystems ausgebildet ist

Es ist eine Aufgabe der Erfindung, ein verbessertes beheizbares Schalungselement sowie ein zugehöriges Schalungssystem zum Betonieren von Bauwerksteilen bereitzustellen. Insbesondere ist es eine Aufgabe der Erfindung, ein beheizbares Schalungselement und zugehöriges Schalungssystem bereitzustellen, mit welchen das Schalungssystem flexibel an das zu erstellende Bauwerk angepasst werden kann und ein Aufwand zur Verschaltung der Schalungselemente des Schalungssystems gering gehalten werden kann.

Diese Aufgabe wird durch die Lehre der unabhängigen Ansprüche gelöst. Vorteilhafte Ausgestaltungen werden in den Unteransprüchen beansprucht.

Ein erster Aspekt der Erfindung betrifft ein beheizbares Schalungselement zum Betonieren von Bauwerksteilen, folgende Bauteile aufweisend: eine Schalungsplatte mit einer Schalhaut, einem Heizelement, einem Plattenkern und wenigstens einem Temperatursensor, wobei eine Oberfläche der Schalhaut eine Werkstückseite der Schalungsplatte, an welcher bei bestimmungsgemäßem Gebrauch des beheizbaren Schalungselements Beton anliegt, bildet, wobei das Heizelement, insbesondere ein Heizvlies, Heizdraht oder ein Heizrohr, zwischen dem Plattenkern und der Werkstückseite angeordnet ist und eingerichtet ist, um die Schalhaut zu erwärmen, wobei der Plattenkern eine mechanische Belastung, welche auf das beheizbare Schalungselement wirkt, aufnimmt und/oder abstützt, wobei der wenigstens eine Temperatursensor eingerichtet ist, um eine Temperatur auf der Werkstückseite zu messen; und ein Steuergerät, welches mit dem Temperatursensor signalübertragend verbindbar oder verbunden ist und einen Schaltregler für das Heizelement aufweist, wobei das Steuergerät eingerichtet ist, um eine Heizleistung des Heizelements in Abhängigkeit einer von dem Temperatursensor gemessenen Temperatur zu regeln, und wobei das Steuergerät auf einer der Schalhaut abgewandten Seite des Schalungselements an der Schalungsplatte oder einem anderen Bauteil des Schalungselements angeordnet, insbesondere angebracht, ist.

Ein zweiter Aspekt der Erfindung betrifft ein Schalungssystem, aufweisend: eine Mehrzahl an, insbesondere 24, beheizbaren Schalungselementen gemäß dem ersten Aspekt der Erfindung; und einen Energieverteiler, welcher eingerichtet ist, die Steuergeräte der beheizbaren Schalungselemente mit Energie, insbesondere elektrischer Energie oder thermischer Energie, zu versorgen, wobei die beheizbaren Schalungselemente und der Energieverteiler mittels Energie- und Datenübertragungsverbindungen, insbesondere Elektrokabeln oder Schläuchen, zur Energie- und Datenübertragung verbindbar oder verbunden sind.

Ein dritter Aspekt der Erfindung betrifft ein Verfahren zum Regeln einer Betontemperatur beim Betonieren von Bauwerksteilen mittels eines beheizbaren Schalungselements gemäß dem ersten Aspekt der Erfindung oder mittels eines Schalungssystems gemäß dem zweiten Aspekt der Erfindung, folgende Arbeitsschritte aufweisend: Messen einer Temperatur auf der Werkstückseite mittels des Temperatursensors; und Regeln einer Heizleistung des Heizelements in Abhängigkeit einer von dem Temperatursensor gemessenen Temperatur.

Eine Schalhaut im Sinne der Erfindung ist vorzugsweise diejenige äußere Schicht einer Schalungsplatte, welche bei bestimmungsgemäßem Gebrauch eines Schalungselements, insbesondere über das zwischen Schalhaut und Beton befindliche Trennmittel, in Kontakt mit dem Beton kommt und somit die Oberfläche des Betons maßgeblich bestimmt. Eine Schalhaut im Sinne der Erfindung dient vorzugsweise zudem als Verschleißschicht.

Ein Heizelement im Sinne der Erfindung ist vorzugsweise dazu eingerichtet, eine Energieform, insbesondere elektrische Energie, in thermische Energie umzuwandeln und durch diese thermische Energie einen angrenzenden Raum oder ein angrenzendes Bauteil zu erwärmen.

Ein Steuergerät im Sinne der Erfindung ist vorzugsweise dazu eingerichtet, eine mittels eines Sensors gemessene physikalische Eingangskenngröße, insbesondere eine Temperatur, mit einer im Steuergerät eingespeicherten oder berechneten Sollgröße zu vergleichen, und im Falle eines Nicht-Übereinstimmens der gemessenen Kenngröße mit dem eingespeicherten Wert einen physikalischen Prozess mittels eines Schaltreglers nachzuregeln, so dass der gemessene Istwert mit dem Sollwert übereinstimmt.

Ein Temperatursensor im Sinne der Erfindung ist vorzugsweise dazu eingerichtet, ein temperaturabhängiges elektrisches Signal zu messen und auf Basis dieses elektrischen Signals die in der Umgebung des Temperatursensors herrschende Temperatur auszugeben.

Die Erfindung beruht insbesondere auf dem Ansatz, dass alle Bestandteile des beheizbaren Schalungselements, einschließlich Heizelement, Temperatursensor und Steuergerät samt Schaltregler, direkt am beheizbaren Schalungselement angeordnet oder angebracht oder sogar in dieses integriert sind, sodass alle Bestandteile des beheizbaren Schalungselements eine eigenständige und unabhängige Einheit bilden. Dies ermöglicht es, den Aushärteprozess des Betons, insbesondere die Aushärtezeit des Betons, individuell und je nach am jeweiligen beheizbaren Schalungselement vorherrschenden Bedingungen optimal zu steuern und somit den Ausschalzeitpunkt wirtschaftlich sinnvoll zu takten.

Vorzugsweise ist eine Signalverbindung zwischen dem Steuergerät und dem Temperatursensor drahtlos ausgebildet. Dadurch ist kein Verbindungskabel zwischen dem Steuergerät und dem Temperatursensor zur Signalübertragung notwendig, was die Komplexität des Schalungselementes verringert.

Vorzugsweise erstreckt sich das Heizelement wenigstens im Wesentlichen über die gesamte Schalungsplatte. Dadurch kann gewährleistet werden, dass der Beton über die gesamte Fläche des beheizbaren Schalungselements wenigstens im Wesentlichen gleichmäßig erwärmt wird und somit gleichmäßig aushärtet.

In einer vorteilhaften Ausgestaltung des beheizbaren Schalungselements ist der Temperatursensor wenigstens teilweise zwischen der Werkstückseite und einer Rückseite der Schalungsplatte angeordnet.

Die Rückseite der Schalungsplatte bezeichnet erfindungsgemäß die der Werkstückseite gegenüberliegenden Seite der Schalungsplatte.

Die Anordnung des Temperatursensors wenigstens teilweise zwischen der Werkstückseite und der Rückseite der Schalungsplatte ermöglicht es einerseits, die an der Werkstückseite anliegende Temperatur des Betons zu messen, wobei der Temperatursensor andererseits nicht in den Beton hineinragt.

In einer weiteren vorteilhaften Ausgestaltung des beheizbaren Schalungselements weist der Plattenkern eine Ausnehmung, insbesondere eine Fräsung, vorzugsweise auf der der Schalhaut zugewandten Seite, auf, in welcher der Temperatursensor wenigstens teilweise angeordnet ist.

Die Anordnung des Temperatursensors wenigstens teilweise in einer Ausnehmung des Plattenkerns ermöglicht es den Temperatursensor platzsparend direkt in die Schalungsplatte zu integrieren. Ferner werden Unebenheiten der Schalhaut vermieden.

Vorzugsweise ist der Temperatursensor an dem Plattenkern befestigt. Dadurch wird gewährleistet, dass der Temperatursensor während des Einsatzes des Schalungselementes einem fixen Ort verbleibt und Temperaturmessungen stets an derselben Stelle durchgeführt werden können.

In einer weiteren vorteilhaften Ausgestaltung des beheizbaren Schalungselements ist der Temperatursensor und/oder das Heizelement wenigstens teilweise in der Schalhaut angeordnet.

Somit kann die Schalhaut zusammen mit dem Temperatursensor und/oder dem Heizelement als eine einzelne Schicht ausgebildet sein.

In einer weiteren vorteilhaften Ausgestaltung des beheizbaren Schalungselements weist die Schalungsplatte im Bereich von gegenüberliegenden Stirnseiten jeweils ein elektrisches Kontaktelement auf, wobei sich das Heizelement zwischen den elektrischen Kontaktelement erstreckt und wobei die elektrischen Kontaktelemente das Heizelement elektrisch kontaktieren.

Vorzugweise ist das Heizelement über die gesamte Fläche des beheizbaren Schalungselements segmentiert elektrisch kontaktiert. Dies ermöglicht es, Ausschnitte aus dem gesamten beheizbaren Schalungselements zu realisieren und dennoch eine Beheizung zu gewährleisten.

In einer weiteren vorteilhaften Ausgestaltung des beheizbaren Schalungselements weist dieses als weiteres Bauteil eine Rahmenstruktur auf, welche die Schalungsplatte auf einer Rückseite der Schalungsplatte verstärkt, wobei das Steuergerät vorzugsweise in einem von der Rahmenstruktur gebildeten Zwischenraum angeordnet ist.

Die Rahmenstruktur erhöht die Stabilität des beheizbaren Schalungselements und nimmt die mechanische Belastung, welche auf das beheizbare Schalungselement wirkt, auf bzw. stützt das beheizbare Schalungselement ab. Die Anordnung des Steuergerätes in einem von der Rahmenstruktur gebildeten Zwischenraum ermöglicht es, das Steuergerät platzsparend und zugleich sicher in das beheizbare Schalungselement zu integrieren.

In einer weiteren vorteilhaften Ausgestaltung des beheizbaren Schalungselements ragt das Steuergerät nicht wesentlich über die Rahmenstruktur hinaus.

Ein über die Rahmenstruktur des beheizbaren Schalungselements hinausragendes Steuergerät könnte den Betrieb auf der Baustelle stören, zudem könnte das Steuergerät leicht beschädigt werden. Durch die Anordnung des Steuergerätes in einem von der Rahmenstruktur gebildeten Zwischenraum, wobei das Steuergerät nicht wesentlich über die Rahmenstruktur hinausragt, kann gewährleistet werden, dass das Steuergerät den Betrieb auf der Baustelle nicht beeinträchtigt, zudem bietet die Rahmenstruktur entsprechend Schutz für das Steuergerät.

In einer weiteren vorteilhaften Ausgestaltung des beheizbaren Schalungselements weist das Steuergerät ein Netzteil auf, um eine elektrische Eingangsspannung in eine Ausgangsspannung zu wandeln, wobei das Steuergerät an das Heizelement vorzugsweise eine maximale elektrische Ausgangsspannung von etwa 45 V bis 50 V, insbesondere etwa 48 V, oder eine maximale Ausgangsstromstärke von etwa 15 A bis 25 A, insbesondere etwa 20 A, bevorzugt eine maximale elektrische Ausgangsspannung von etwa 45 V bis 50 V, insbesondere etwa 48 V, und eine maximale Ausgangsstromstärke von etwa 15 A bis 25 A, insbesondere etwa 20 A, am bevorzugtesten eine maximale elektrische Ausgangsspannung von etwa 50 V und eine maximale Ausgangsstromstärke von etwa 20 A ausgibt.

Der Betrieb des Heizelements im Kleinspannungsbereich ermöglicht einen energieeffizienten Einsatz des beheizbaren Schalungselements. Darüber hinaus wird durch den Betrieb des Heizelements in einem Spannungsbereich unterhalb der dauernd zulässigen Berührungsspannung für erwachsene Menschen ein sicherer Einsatz des beheizbaren Schalungselements gewährleistet.

In einer weiteren vorteilhaften Ausgestaltung des beheizbaren Schalungselements weist das Steuergerät wenigstens zwei Anschlüsse auf, welche jeweils eingerichtet sind, mit einer Energie- und Datenübertragungsverbindung, insbesondere einem Elektrokabel oder einem Schlauch, verbunden zu werden.

Dies ermöglicht es, dass das beheizbare Schalungselemente mittels Energie- und Datenübertragungsverbindungen, insbesondere Elektrokabeln bei elektrischer Energie oder Schläuchen bei thermischer Energie, zur Energie- und Datenübertragung mit einem Energieverteiler verbunden werden kann. Im Falle von zwei Anschlüssen können die einzelnen Steuergeräte unterschiedlicher beheizbarer Schalungselemente darüber hinaus untereinander mittels Energie- und Datenübertragungsverbindungen, insbesondere Elektrokabeln oder Schläuchen, zur Energie- und Datenübertragung verbunden werden. In diesem Fall muss nur ein Steuergerät eines ersten Schalungselements mit einem Energieverteiler verbunden sein. Weitere Steuergeräte anderer Schalungselemente können ausgehend von diesem Steuergerät verschaltet werden. Je nach Anzahl der Anschlüsse des Steuergeräts des ersten Schalungselements und der Steuergeräte der weiteren Schalungselemente können diese vorzugsweise alle mit dem ersten Schalungselement oder weiter vorzugsweise untereinander in einer Reihenschaltung verbunden sein. Auch Mischformen sind vorzugsweise möglich, bei denen manche Schalungselemente mit dem Steuergerät des ersten Schalungselements und manche ausgehend von dem Steuergerät des ersten Schalungselements in Reihe verschaltet sind. Durch eine Verschaltung weiterer Schalungselemente in Reihe kann die Anzahl von Kabeln oder Schläuchen zu dem Energieverteiler verringert werden und damit Material eingespart und die Ordnung auf einer Baustelle verbessert werden. Insbesondere können die einzelnen Steuerungen modular miteinander verbunden werden, wodurch ein flexibler Einsatz der Schalungselemente möglich ist.

In einer weiteren vorteilhaften Ausgestaltung des beheizbaren Schalungselements weist das Steuergerät ein Gehäuse auf, welches wenigstens eine Wasserdichtigkeit gemäß IPX5 und/oder wenigstens einen Berührungsschutz gemäß IP6X bereitstellt.

Ein Mindestmaß an Wasserdichtigkeit und Berührungsschutz des Gehäuses des Steuergeräts gewährleistet einen sicheren Einsatz des Steuergeräts und somit des beheizbaren Schalungselements auf einer Baustelle unter den dort herrschenden Voraussetzungen sowie unter möglichen unterschiedlichen Umwelteinflüssen.

In einer vorteilhaften Ausgestaltung des Schalungssystems sind die beheizbaren Schalungselemente wenigstens teilweise in Gruppen von zwei bis zehn, insbesondere vier, beheizbaren Schalungselementen angeordnet, deren Steuergeräte untereinander in einer elektrischen Reihenschaltung verbunden sind.

Vorzugsweise ist nur ein einziges Steuergerät der Gruppe von beheizbaren Schalungselementen mit dem Energieverteiler elektrisch verbunden. Dies ermöglicht eine flexiblere Positionierung der einzelnen beheizbaren Schalungselemente, da nicht jedes Steuergerät der beheizbaren Schalungselemente einer Gruppe von beheizbaren Schalungselementen mit dem Energieverteiler verbunden werden muss.

In einer weiteren vorteilhaften Ausgestaltung des Schalungssystems ist der Energieverteiler mit den Steuergeräten der Mehrzahl an beheizbaren Schalungselementen, insbesondere über die Energie- und Datenübertragungsverbindung, signalübertragend verbindbar oder verbunden und weist eine Steuereinheit auf, um den Steuergeräten eine einzuregelnde Solltemperatur für den Schaltregler vorzugegeben.

Dies ermöglicht es, dass allen Steuergeräten der Mehrzahl an beheizbaren Schalungselementen des Schalungssystems über die Steuereinheit des Energieverteilers von einem zentralen Punkt aus eine einzuregelnde Solltemperatur für den Schaltregler vorgegeben werden kann, ohne dass dem Steuergerät jedes einzelnem beheizbaren Schalungselements einzeln eine einzuregelnde Solltemperatur für den Schaltregler vorgegeben werden muss.

Vorzugsweise gibt die einzuregelnde Solltemperatur eine Temperatur an der Oberfläche der Schalhaut an. Da auch der Temperatursensor eines beheizbaren Schalungselements eine Temperatur an der Oberfläche der Schalhaut angibt, wird somit ein besserer Abgleich zwischen mittels Temperatursensor gemessenen Isttemperatur und einzuregelnder Solltemperatur ermöglicht.

Vorzugsweise ist die Steuereinheit eingerichtet, um jedem einzelnen Steuergerät der Mehrzahl an Schalungselementen des Schalungssystems eine individuell einzuregelnde Solltemperatur vorzugeben. Somit kann gewährleistet werden, dass die Temperatur an unterschiedlichen Schalungselementen mit unter Umständen unterschiedlichen Aushärtebedingungen des Betons an die jeweils vorherrschenden Bedingungen angepasst werden kann.

In einer weiteren vorteilhaften Ausgestaltung des Schalungssystems ist in dem Schaltregler und/oder in der Steuereinheit eine, insbesondere zeitabhängige, Temperaturkurve für die einzuregelnde Solltemperatur hinterlegbar.

Dies ermöglicht es dem Schalungssystem den Temperaturverlauf an den beheizbaren Schalungselementen und somit die Aushärtung des Betons optimiert zu steuern. Es kann eine Temperaturkurve für die einzuregelnde Solltemperatur hinterlegt werden, sodass das Schalungssystem automatisch die mittels Temperatursensor gemessene Isttemperatur mit der durch die hinterlegte Temperaturkurve vorgegebenen Solltemperatur abgleicht und gegebenenfalls die Isttemperatur mittels des Heizelements an die Solltemperatur angleicht.

In einer weiteren vorteilhaften Ausgestaltung des Schalungssystems weist der Energieverteiler des Weiteren eine Nutzerschnittstelle auf, an welcher die einzuregelnde Solltemperatur oder eine, insbesondere zeitabhängige, Temperaturkurve für die einzuregelnde Solltemperatur einstellbar ist.

Dies ermöglicht es einem Nutzer, allen Steuergeräten der Mehrzahl an beheizbaren Schalungselementen des Schalungssystems über die Nutzerschnittstelle des Energieverteilers zentral eine einzuregelnde Solltemperatur für die Schaltregler vorzugegeben. Vorzugsweise bietet die Nutzerschnittstelle dem Nutzer die Möglichkeit, jedem einzelnen Steuergerät der Mehrzahl an Schalungselementen des Schalungssystems eine individuell einzuregelnde Solltemperatur oder eine, insbesondere zeitabhängige, Temperaturkurve für die einzuregelnde Solltemperatur vorzugeben.

In einer weiteren vorteilhaften Ausgestaltung des Schalungssystems weist dieses des Weiteren auf:
Mittel zum Berechnen einer einzuregelnden Solltemperatur in Abhängigkeit eines zum Betonieren eingesetzten Betons und einer Außentemperatur und/oder einer zeitabhängigen Temperaturkurve für die einzuregelnde Solltemperatur.

Dadurch kann für unterschiedlichste Szenarien, d.h., für unterschiedlichste zum Betonieren eingesetzte Betone sowie unterschiedlichste Außentemperaturen, individuell eine einzuregelnde Solltemperatur und/oder eine zeitabhängige Temperaturkurve für die einzuregelnde Solltemperatur berechnet werden. Diese individuell berechneten einzuregelnden Solltemperaturen und/oder zeitabhängigen Temperaturkurven für die einzuregelnden Solltemperaturen können dann den einzelnen Steuergeräten der Mehrzahl an Schalungselementen des Schalungssystems vorgegeben werden.

In einer weiteren vorteilhaften Ausgestaltung des Schalungssystems weist dieses des Weiteren eine Fernsteuerung auf, welche die Mittel zum Berechnen und eine erste Datenschnittstelle aufweist, wobei auch das Steuergerät und/oder der Energieverteiler eine zweite Datenschnittstelle aufweist, an welcher die einzuregelnde Solltemperatur einstellbar ist, und wobei die Fernsteuerung mit dem Steuergerät und/oder dem Energieverteiler signalübertragend verbindbar oder verbunden ist, um die einzuregelnden Solltemperatur und/oder die zeitabhängige Temperaturkurve für die einzuregelnde Solltemperatur zu übertragen.

Dies ermöglicht es einem Nutzer auch aus gewisser Entfernung zum Schalungssystem eine einzuregelnde Solltemperatur und/oder eine zeitabhängige Temperaturkurve für die einzuregelnde Solltemperatur zu berechnen und diese entweder direkt an die Steuergeräte der Mehrzahl an Schalungselementen und/oder and den Energieverteiler des Schalungssystems zu übertragen.

Vorzugsweise sind die erste und die zweite Datenschnittstelle drahtlos signalübertragend verbindbar oder verbunden, insbesondere nach dem Bluetooth-Standard. Somit sind kein Verbindungskabel zwischen erster und zweiter Datenschnittstelle notwendig, was die Komplexität des Schalungssystems verringert. Einem Nutzer wird damit ermöglicht, eine einzuregelnden Solltemperatur und/oder eine zeitabhängige Temperaturkurve für die einzuregelnde Solltemperatur drahtlos zu übertragen, was dem Nutzer größere Flexibilität hinsichtlich des Ortes gibt, von wo aus der Nutzer die einzuregelnden Solltemperatur und/oder die zeitabhängige Temperaturkurve für die einzuregelnde Solltemperatur vorgibt.

In einer weiteren vorteilhaften Ausgestaltung des Schalungssystems weist dieses des Weiteren einen Cloudserver mit den Mitteln zum Berechnen auf, wobei das Steuergerät und/oder der Energieverteiler eine dritte Datenschnittstelle aufweisen, wobei der Cloudserver über die dritte Datenschnittstelle mit dem Steuergerät und/oder dem Energieverteiler signalübertragend verbindbar oder verbunden ist, um die einzuregelnden Solltemperatur und/oder die zeitabhängige Temperaturkurve für die einzuregelnde Solltemperatur zu übertragen.

Vorzugsweise sind der Cloudserver und die dritte Datenschnittstelle drahtlos signalübertragend verbindbar oder verbunden, insbesondere nach einem Mobilfunkstandard oder einem Langstreckenfunknetz, vorzugsweise einem LoRa. Dem Steuergerät und/oder dem Energieverteiler kann somit eine einzuregelnden Solltemperatur und/oder eine zeitabhängige Temperaturkurve für die einzuregelnde Solltemperatur vorgegeben werden, ohne dass sich ein Nutzer in direkter Umgebung zu dem Schalungssystem befinden muss. Darüber können eine Vielzahl an sich an unterschiedlichsten Orten befindliche Nutzer auf den Cloudserver zugreifen und eine einzuregelnden Solltemperatur und/oder eine zeitabhängige Temperaturkurve für die einzuregelnde Solltemperatur vorgeben.

In einer vorteilhaften Ausgestaltung weist das Verfahren gemäß dem dritten Aspekt der Erfindung zusätzlich den folgenden Arbeitsschritt auf: Messen eines Drucks auf der Werkstückseite mittels eines Drucksensors, wobei die Heizleistung des Heizelements zusätzlich in Abhängigkeit eines von dem Drucksensor gemessenen Drucks geregelt wird. Entsprechend kann das Schalungselement gemäß dem ersten Aspekt und/oder das Schalungssystem gemäß dem zweiten Aspekt einen Drucksensor aufweisen.

Mittels des Drucksensors kann der hydrostatische Druck des flüssigen Betons in einer Betonschalung gemessen werden. Nimmt der Druck ab, ist dies ein Anzeichen dafür, dass der Beton aushärtet. Mithin kann durch das Vorsehen eines solchen Drucksensors der Grad der Aushärtung nicht nur über die Temperatur bzw. die in den Beton eingebrachte Wärme bestimmt werden, sondern auch über einen Messparameter, welcher direkt vom Grad der Aushärtung abhängt. Hierdurch kann eine Regelung der Heizelemente noch genauer erfolgen.

Die Erfindung wird im Folgenden anhand von nicht einschränkenden Ausführungsbeispielen, die in den Figuren dargestellt sind, näher erläutert. Darin zeigen wenigstens teilweise schematisch:
- **Fig. 1**: eine perspektivische Ansicht eines Ausführungsbeispiels eines beheizbaren Schalungselements;
- **Fig. 2a**: eine Querschnittsdarstellung eines Ausführungsbeispiels eines beheizbaren Schalungselements;
- **Fig. 2b**: eine Querschnittsdarstellung eines weiteren Ausführungsbeispiels eines beheizbaren Schalungselements;
- **Fig. 2c**: eine Querschnittsdarstellung eines weiteren Ausführungsbeispiels eines beheizbaren Schalungselements;
- **Fig. 2d**: eine Querschnittsdarstellung eines weiteren Ausführungsbeispiels eines beheizbaren Schalungselements;
- **Fig. 3**: eine Darstellung der einzelnen Bestandteile eines Ausführungsbeispiel eines Schalungssystems;
- **Fig. 4**: eine beispielhafte Darstellung der Anordnung und Verschaltung der einzelnen Bestandteile eines Ausführungsbeispiel eines Schalungssystems; und
- **Fig. 5**: ein Blockdiagramm eines Ausführungsbeispiels eines Verfahrens zum Regeln einer Betontemperatur beim Betonieren von Bauwerksteilen mittels eines beheizbaren Schalungselements oder mittels eines Schalungssystems.

**Fig. 1** zeigt schematisch ein bevorzugte Ausführungsbeispiel eines beheizbaren Schalungselements 1 gemäß der vorliegenden Erfindung in einer perspektivischen Ansicht.

Das beheizbare Schalungselement 1 umfasst eine Schalungsplatte 2, die eine Schalhaut 3, ein Heizelement 4, einen Plattenkern 5 und mindestens einen Temperatursensor 6 aufweist, ein Steuergerät 7 mit einem Schaltregler 8, sowie eine Rahmenstruktur 9, die übersichtshalber nicht dargestellt ist.

Die Schalungsplatte 2 ist schichtweise aus dem Plattenkern 5, dem Heizelement 4 und der Schalhaut 3 aufgebaut, wobei den überwiegenden Teil der Dicke der Schalungsplatte 2 der Plattenkern 5 ausmacht. Insbesondere können der Plattenkern 5 eine Dicke von ca. 18 mm und die Schalhaut 3 und das Heizelement 4 jeweils eine Dicke von ca. 1 mm aufweisen.

Der Plattenkern 5 besteht vorzugsweise aus Holz oder Kunststoff. Primär dient der Plattenkern 5 dazu, eine mechanische Belastung, welche auf das beheizbare Schalungselement 1 wirkt, aufzunehmen und/oder abzustützen. Der Plattenkern 5 dient vorzugsweise zudem dazu, die durch das Heizelement 4 beheizte Werkstückseite 11 des beheizbaren Schalungselements 1 hin zur kalten Umgebung zu isolieren.

Auch die Schalhaut 3 besteht vorzugsweise aus Holz. Alternativ kann die Schalhaut 3 aber auch aus einem anderen Material, wie beispielsweise einem Metall oder einer Legierung, z.B. Aluminium oder Stahl, oder einem geeigneten Kunststoff bestehen.

In diesem Ausführungsbeispiel ist das Heizelement 4 als Heizvlies ausgebildet, welches sich über die gesamte Schalungsplatte 2 erstreckt. Dies ermöglicht es, den Beton über die gesamte Fläche des beheizbaren Schalungselements 1 gleichmäßig zu erwärmen und somit eine gleichmäßige Aushärtung des Betons zu erreichen. Die Schalungsplatte 2 weist elektrische Kontaktelemente (13A, 13B) auf, die das Heizvlies 4 elektrisch kontaktieren. Die Schalungsplatte 2 kann beispielsweise im Bereich von gegenüberliegenden Stirnseiten jeweils ein elektrisches Kontaktelement (13A, 13B) aufweisen. Das Heizvlies 4 erstreckt sich zwischen den elektrischen Kontaktelementen (13A, 13B), die das Heizvlies 4 elektrisch kontaktieren. Alternativ kann die Schalungsplatte 2 auch über die gesamte Fläche der Schalungsplatte 2 elektrische Kontaktelemente (13A, 13B, ...) aufweisen, die das Heizvlies 4 segmentiert elektrisch kontaktieren.

Der Temperatursensor 6 ist dazu eingerichtet, eine Temperatur auf der Werkstückseite 11 an der Oberfläche der Schalhaut 3 mittelbar oder unmittelbar zu messen. Der Temperatursensor 6 ist vorzugsweise ein Thermoelement, ein Widerstandsfühler oder ein Thermistor. Der Temperatursensor 6 ist vorzugsweise am Plattenkern 5 befestigt, wobei das beheizbare Schalungselement 1 weiter vorzugsweise eine Ausnehmung auf der der Schalhaut 3 zugewandten Seite aufweist, in welcher der Temperatursensor 6 angeordnet ist. Weiter vorzugsweise kann der Temperatursensor 6 in der Schalhaut 3 (Fig. 2b) oder wenigstens teilweise in einer Ausnehmung des Plattenkerns 5 auf der der Schalhaut 3 zugewandten Seite (Fig. 2a) angeordnet sein. Vorzugsweise kann das Heizelement 4 an der Position des Temperatursensors 6 eine Aussparung aufweisen. Weiter vorzugsweise kann das Heizelement 4 dann in dieser Aussparung angeordnet sein (Fig. 2c).

Das Steuergerät 7 mit dem Schaltregler 8 ist auf der Rückseite 12 der Schalungsplatte 2 angebracht und mit dem Temperatursensor 6 vorzugsweise drahtlos verbunden. In Abhängigkeit einer von dem Temperatursensor 6 gemessenen Isttemperatur und einer vorgegebenen Solltemperatur kann die Heizleistung des Heizvlies 4 durch das Steuergerät 7 und den Schaltregler 8 geregelt werden, um somit die Isttemperatur des aushärtenden Betons an die Solltemperatur anzugleichen.

Das Beheizbares Schalungselement 1 kann zusätzlich eine Öffnung 14 aufweisen, welche sich von der Rückseite 12 des beheizbaren Schalungselements 1, zu der Werkstückseite 11 erstreckt, so dass der Temperatursensor 6 oder zusätzlich ein weiterer Temperatursensor 15 (nicht dargestellt), der mit dem Beton in Kontakt ist und/oder in den Beton hineinragen kann und eine Temperatur des Betons direkt an einer Oberfläche des Betons messen kann, hindurchgeführt werden kann (Fig. 2d).

Zusätzlich kann das beheizbare Schalungselement 1 einen Drucksensor aufweisen, der den vom Beton auf der Werkstückseite 11 auf das beheizbare Schalungselement 1 ausgeübten Druck misst und somit Auskunft darüber gibt, wie schnell der Beton in das beheizbare Schalungselement 1 gegossen werden kann, ohne einen für das beheizbare Schalungselement 1 vorgegebenen maximalen Druck zu übersteigen. Auf Basis der Druckmessungen kann entsprechend überprüft werden, ob die durch das Steuergerät 7 und den Schaltregler 8 geregelte Heizleistung des Heizvlies 4 den gewünschten Aushärteeffekt des Betons herbeiführt.

Für den Fall, dass das Schalungselement 1 zusätzlich einen weiterer Temperatursensor 15, der in den Beton hineinragen kann und eine Temperatur des Betons direkt auf der Oberfläche des Betons messen kann, umfasst, ist das Steuergerät 7 auch mit dem weiteren Temperatursensor 15 vorzugsweise drahtlos verbunden. In Abhängigkeit einer von dem Temperatursensor 6 an der Oberfläche der Schalhaut 3 gemessenen Isttemperatur und/oder einer von dem weiteren Temperatursensor 15 direkt auf der Oberfläche des Betons gemessenen Isttemperatur und einer vorgegebenen Solltemperatur kann die Heizleistung des Heizvlies 4 durch das Steuergerät 7 und den Schaltregler 8 geregelt werden, um somit die Isttemperatur des aushärtenden Betons an die Solltemperatur anzugleichen.

Zusätzlich kann das beheizbare Schalungselement 1 auf der Rückseite 12 eine weitere Schicht umfassen, die beispielsweise Aufdrucke zu Werbezwecken aufweist. Alternativ kann das beheizbare Schalungselement 1 auch in Bezug auf den Plattenkern 5 spiegelsymmetrisch aufgebaut sein, d.h. das beheizbare Schalungselement 1 umfasst auf der Rückseite 12 ein zweites Heizelement 4, eine zweite Schalhaut 3 sowie mindestens einen zusätzlichen Temperatursensor 6, welcher ebenso vorzugsweise drahtlos mit dem Steuergerät 7 und dem Schaltregler 8 verbunden ist. Durch einen symmetrischen Aufbau des beheizbaren Schalungselements 1 werden längere Einsatzzeiten des beheizbare Schalungselements 1 ermöglicht, bevor dieses komplett ausgetauscht werden muss, da im Falle einer abgenutzten Schalhaut 3 das beheizbare Schalungselement 1 einfach umgedreht werden kann sodass dann an der auf der Rückseite 12 befindlichen zweiten Schalhaut 3 bei bestimmungsgemäßem Gebrauch des beheizbaren Schalungselements 1 Beton anliegt.

**Fig. 2a** zeigt eine Querschnittsdarstellung eines Ausführungsbeispiels eines beheizbaren Schalungselements 1 gemäß der vorliegenden Erfindung. Sofern nicht anders beschrieben, ist dieses Ausführungsbeispiel baugleich zu dem in Fig. 1 dargestellten Ausführungsbeispiel eines beheizbaren Schalungselements 1, insbesondere hinsichtlich der Bestandteile sowie deren Anordnung.

In diesem Ausführungsbeispiel aus **Fig. 2a** weist der Plattenkern 5 eine Ausnehmung auf der der Schalhaut 3 zugewandten Seite auf, in welcher der Temperatursensor 6 wenigstens teilweise angeordnet ist. Der Temperatursensor 6 ist somit zumindest im Wesentlichen an der Grenzfläche zwischen dem Plattenkern 5 und dem Heizelement 4 angeordnet.

Dieses Ausführungsbeispiel hat den Vorteil, dass der Temperatursensor 6 direkt an dem Plattenkern 5 befestigt werden kann. Dadurch kann gewährleistet werden, dass der Temperatursensor 6 während des Einsatzes des Schalungselementes 1 an einem fixen Ort verbleibt und die Temperaturmessungen stets an derselben Stelle durchgeführt werden können.

**Fig. 2b** zeigt eine Querschnittsdarstellung eines weiteren Ausführungsbeispiels eines beheizbaren Schalungselements 1 gemäß der vorliegenden Erfindung. Sofern nicht anders beschrieben, ist dieses Ausführungsbeispiel baugleich zu dem in Fig. 1 dargestellten Ausführungsbeispiel eines beheizbaren Schalungselements 1, insbesondere hinsichtlich der Bestandteile sowie deren Anordnung.

In diesem Ausführungsbeispiel weist die Schalhaut 3 eine Ausnehmung auf der dem Heizelement 4 zugewandten Seite auf, in welcher der Temperatursensor 6 wenigsten teilweise angeordnet ist. Der Temperatursensor 6 ist somit zumindest im Wesentlichen an der Grenzfläche zwischen der Schalhaut 3 und dem Heizelement 4 angeordnet.

Dieses Ausführungsbeispiel hat den Vorteil, dass der Temperatursensor 6 nah an dem aushärtenden Beton angeordnet ist und somit die Temperatur des aushärtenden Betons genau gemessen werden kann.

**Fig. 2c** zeigt eine Querschnittsdarstellung eines weiteren Ausführungsbeispiels eines beheizbaren Schalungselements 1 gemäß der vorliegenden Erfindung. Sofern nicht anders beschrieben, ist dieses Ausführungsbeispiel baugleich zu dem in **Fig. 1** dargestellten Ausführungsbeispiel eines beheizbaren Schalungselements 1, insbesondere hinsichtlich der Bestandteile sowie deren Anordnung.

In diesem Ausführungsbeispiel weist das Heizelement 4 auf der dem Plattenkern 5 zugewandten Seite an der Position des Temperatursensors 6 eine Aussparung auf, in welcher der Temperatursensor 6 wenigstens teilweise angeordnet ist. Der Temperatursensor 6 ist somit zumindest im Wesentlichen an der Grenzfläche zwischen dem Heizelement 4 und dem Plattenkern 5 angeordnet. Alternativ kann das Heizelement 4 auch auf der der Schalhaut 3 zugewandten Seite an der Position des Temperatursensors 6 eine Aussparung aufweisen, in welcher der Temperatursensor 6 wenigstens teilweise angeordnet ist. In diesem Fall ist der Temperatursensor 6 zumindest im Wesentlichen an der Grenzfläche zwischen dem Heizelement 4 und der Schalhaut 3 angeordnet.

Dieses Ausführungsbeispiel hat zum einen den Vorteil, dass der Temperatursensor 6 direkt an dem Plattenkern 5 befestigt werden kann. Dadurch kann gewährleistet werden, dass der Temperatursensor 6 während des Einsatzes des Schalungselementes 1 an einem fixen Ort verbleibt und die Temperaturmessungen stets an derselben Stelle durchgeführt werden können. Zum anderen hat dieses Ausführungsbeispiel den Vorteil, dass der Temperatursensor 6 nah an dem aushärtenden Beton angeordnet ist und somit die Temperatur des aushärtenden Betons genau gemessen werden kann

**Fig. 2d** zeigt eine Querschnittsdarstellung eines weiteren Ausführungsbeispiels eines beheizbaren Schalungselements 1 gemäß der vorliegenden Erfindung. Sofern nicht anders beschrieben, ist dieses Ausführungsbeispiel baugleich zu dem in **Fig. 1** dargestellten Ausführungsbeispiel eines beheizbaren Schalungselements 1, insbesondere hinsichtlich der Bestandteile sowie deren Anordnung.

In diesem Ausführungsbeispiel weist das beheizbare Schalungselement 1 eine Öffnung 14 auf, welche sich von der Rückseite 12 des beheizbaren Schalungselements 1, zu der Werkstückseite 11 erstreckt. Der Temperatursensor 6 oder ein weiterer Sensor 15, insbesondere ein weiterer Temperatursensor oder ein Drucksensor, der durch die Öffnung 14 hindurchgeführt wird, kann durch die Öffnung 14 an dem Beton anliegen und/oder in den Beton hineinragen und eine Temperatur oder einen Druck des Betons direkt auf der Oberfläche des Betons oder im Inneren des Betons messen. Die Öffnung kann hierbei werksseitig vorgesehen werden oder flexibel durch Bohren auf der Baustelle in das Schalungselement 1 eingebracht werden. Insbesondere ist das Heizelement 4 in der Weise ausgebildet, dass dessen Funktion durch das Einbringen eines Lochs nicht gestört wird.

Dieses Ausführungsbeispiel hat zum einen den Vorteil, dass der Temperatursensor 6 oder der weitere Temperatursensor 15 in den Beton hineinragt und eine Temperatur des Betons direkt auf der Oberfläche des Betons oder im Inneren des Betons misst und somit die Temperatur des aushärtenden Betons genau gemessen werden kann. Zum anderen ist der Temperatursensor 6 oder der weitere Temperatursensor 15, der durch die Öffnung 14, welche sich von der Rückseite 12 des beheizbaren Schalungselements 1 zu der Werkstückseite 11 erstreckt, hindurchgeführt wird, auch während der Nutzung des beheizbaren Schalungselements 1 von der Rückseite 12 des beheizbaren Schalungselements 1 leicht zugänglich.

**Fig. 3** zeigt eine schematische Darstellung der einzelnen Bestandteile eines Ausführungsbeispiels eines Schalungssystems 20 gemäß der vorliegenden Erfindung.

Das Schalungssystem 20 umfasst eine Mehrzahl an beheizbaren Schalungselementen 1. Der Übersicht halber ist nur ein einziges beheizbares Schalungselement 1 dargestellt. Sofern nicht anders angemerkt, gelten die Eigenschaften und Vorteile der in **Figs. 1****,** **2a, 2b, 2c** und **2d** dargestellten Ausführungsformen eines beheizbaren Schalungselements 1 analog für die beheizbaren Schalungselemente 1 des Schalungssystems 20 aus **Fig. 3****.**

Die beheizbaren Schalungselemente 1 des Schalungssystems 20 umfassen, wie in **Figs. 1****,** **2a, 2b** und **2d** dargestellt, eine Schalungsplatte 2, die eine Schalhaut 3, ein Heizelement 4, einen Plattenkern 5 und mindestens einen Temperatursensor 6 aufweist, ein Steuergerät 7 mit einem Schaltregler 8, sowie eine Rahmenstruktur 9. Der Übersicht halber sind nicht alle Bestandteile des gezeigten beheizbaren Schalungselements 1 dargestellt.

Das Schalungssystem 20 umfasst des Weiteren einen Energieverteiler 21, welcher mit den beheizbaren Schalungselementen 1 über Elektrokabel 10 zur Energie- und Datenübertragung verbunden ist. Der Energieverteiler 21 versorgt die beheizbaren Schalungselemente 1 mit elektrischer Energie.

Der Energieverteiler 21 weist vorzugsweise eine Steuereinheit 22 auf, um den Steuergeräten 7 eine einzuregelnde Solltemperatur für den Schaltregler 8 vorzugegeben.

Der Energieverteiler 21 weist des Weiteren vorzugsweise eine Nutzerschnittstelle 23 auf, an welcher die einzuregelnde Solltemperatur oder eine, insbesondere zeitabhängige, Temperaturkurve für die einzuregelnde Solltemperatur einstellbar ist.

Das Schalungssystem 20 umfasst weiterhin vorzugsweise Mittel 24 zum Berechnen einer einzuregelnden Solltemperatur in Abhängigkeit eines zum Betonieren eingesetzten Betons und einer Außentemperatur und/oder einer zeitabhängigen Temperaturkurve für die einzuregelnde Solltemperatur.

Ferner weist das Schalungssystems 20 vorzugsweise eine Fernsteuerung 25 auf, welche die Mittel 24 zum Berechnen einer einzuregelnden Solltemperatur in Abhängigkeit eines zum Betonieren eingesetzten Betons und einer Außentemperatur und/oder einer zeitabhängigen Temperaturkurve für die einzuregelnde Solltemperatur aufweist. Zudem weist die Fernsteuerung vorzugsweise eine erste Datenschnittstelle auf.

Der Energieverteiler 21 weist vorzugsweise eine zweite Datenschnittstelle auf, an welcher die einzuregelnde Solltemperatur einstellbar ist. Die erste Datenschnittstelle der Fernsteuerung 25 ist mit der zweiten Datenschnittstelle des Energieverteilers 21 vorzugsweise drahtlos signalübertragend, insbesondere nach dem Bluetooth-Standard, verbunden, um die einzuregelnde Solltemperatur und/oder eine zeitabhängige Temperaturkurve für die einzuregelnde Solltemperatur zu übertragen. Die Fernsteuerung 25 kann insbesondere ein Smartphone, ein Tablet oder ein Computer sein.

Alternativ oder zusätzlich können auch die Steuergeräte 7 der beheizbaren Schalungselemente 1 eine zweite Datenschnittstelle aufweisen, an welcher die einzuregelnde Solltemperatur einstellbar ist, wobei die erste Datenschnittstelle der Fernsteuerung 25 mit der zweiten Datenschnittstelle der Steuergeräte 7 vorzugsweise drahtlos signalübertragend, insbesondere nach dem Bluetooth-Standard, verbunden ist, um alternativ oder zusätzlich die einzuregelnde Solltemperatur und/oder eine zeitabhängige Temperaturkurve für die einzuregelnde Solltemperatur zu übertragen.

Weiterhin weist das Schalungssystem 20 einen Cloudserver 26 auf, welcher die Mittel 24 zum Berechnen einer einzuregelnden Solltemperatur in Abhängigkeit eines zum Betonieren eingesetzten Betons und einer Außentemperatur und/oder einer zeitabhängigen Temperaturkurve für die einzuregelnde Solltemperatur aufweist.

Der Energieverteiler 21 weist eine dritte Datenschnittstelle auf, wobei der Cloudserver 26 über die dritte Datenschnittstelle mit dem Energieverteiler 21 drahtlos signalübertragend nach einem Mobilfunkstandard verbunden ist, um die einzuregelnden Solltemperatur und/oder die zeitabhängige Temperaturkurve für die einzuregelnde Solltemperatur zu übertragen.

Alternativ oder zusätzlich können auch die Steuergeräte 7 der beheizbaren Schalungselemente 1 eine dritte Datenschnittstelle aufweisen, wobei der Cloudserver 26 über die dritte Datenschnittstelle mit den Steuergeräten 7 drahtlos signalübertragend nach einem Mobilfunkstandard verbunden ist, um die einzuregelnden Solltemperatur und/oder die zeitabhängige Temperaturkurve für die einzuregelnde Solltemperatur zu übertragen.

Alternativ können die zweite und die dritte Datenschnittstellen des Energieverteilers 21 und/oder der Steuergeräte 7 der beheizbaren Schalungselemente 1 auch nur als eine einzige Datenschnittstelle ausgebildet sein, wobei der Energieverteiler 21 und/oder die Steuergeräte 7 der beheizbaren Schalungselemente 1 über diese eine Datenschnittstelle mit der Fernsteuerung 25 über die erste Datenschnittstelle und dem Cloudserver 26 drahtlos signalübertragend verbindbar oder verbunden sind, insbesondere nach einem Mobilfunkstandard, um die einzuregelnden Solltemperatur und/oder die zeitabhängige Temperaturkurve für die einzuregelnde Solltemperatur zu übertragen.

**Fig. 4** zeigt eine beispielhafte Darstellung der Anordnung und Verschaltung der einzelnen Bestandteile eines Ausführungsbeispiels eines Schalungssystems 20 gemäß der vorliegenden Erfindung.

In dem Ausführungsbeispiel eines Schalungssystems 20 aus **Fig. 4**, umfasst das Schalungssystem 20 vierundzwanzig einzelne beheizbare Schalungselemente 1. Sofern nicht anders angemerkt, gelten die Eigenschaften und Vorteile der in **Figs. 1****,** **2a, 2b, 2c** und **2d** dargestellten Ausführungsformen eines beheizbaren Schalungselements 1 bzw. die Eigenschaften und Vorteile der in **Fig. 3** dargestellten Ausführungsform eines Schalungssystems 20 analog für die beheizbaren Schalungselemente 1 bzw. für das Schalungssystem 20 aus **Fig. 4****.**

Die beheizbaren Schalungselemente 1 des Schalungssystems 20 umfassen, wie in **Figs. 1****,** **2a, 2b, 2c****,** **2d** und **3** dargestellt, jeweils eine Schalungsplatte 2, die eine Schalhaut 3, ein Heizelement 4, einen Plattenkern 5 und mindestens einen Temperatursensor 6 aufweist, ein Steuergerät 7 mit einem Schaltregler 8, sowie eine Rahmenstruktur 9 umfassen. Der Übersicht halber sind nicht alle Bestandteile der gezeigten beheizbaren Schalungselemente 1 dargestellt.

Die beheizbaren Schalungselemente 1 des Schalungssystems 20 sind in sechs einzelnen Gruppen von jeweils vier beheizbaren Schalungselementen 1 angeordnet, deren Steuergeräte 7 jeweils untereinander in einer elektrischen Reihenschaltung verbunden sind. Dies bedeutet, dass der Energieverteiler 21 über Elektrokabel 10 mit den Steuergeräten 7 von insgesamt sechs "ersten" beheizbaren Schalungselementen 1a verbunden ist. Das Steuergerät 7 jedes "ersten" beheizbaren Schalungselements 1a ist über ein Elektrokabel 10 mit jeweils einem Steuergerät 7 eines "zweiten" beheizbaren Schalungselements 1b verbunden. Das Steuergerät 7 jedes "zweiten" beheizbaren Schalungselements 1b ist wiederum über ein Elektrokabel 10 mit jeweils einem Steuergerät 7 eines "dritten" beheizbaren Schalungselements 1c verbunden. Das Steuergerät 7 jedes "dritten" beheizbaren Schalungselements 1c ist wiederum über ein Elektrokabel 10 mit jeweils einem Steuergerät 7 eines "vierten" beheizbaren Schalungselements 1d verbunden.

Der Energieverteiler 21 des Schalungssystems 20 weist eine Nenn-Eingangsspannung von 400 V und einen Nenn-Eingangsstrom von 32 A auf. Zudem weist der Energieverteiler 21 ein Netzteil auf, um eine elektrische Eingangsspannung in eine Ausgangsspannung zu wandeln, wobei der Energieverteiler 21 an die Steuergeräte 7 eine maximale elektrische Ausgangsspannung von etwa 230 V und eine maximale Ausgangsstromstärke von etwa 16A ausgibt.

Das Steuergerät 7 jedes einzelnen beheizbaren Schalungselements 1 weist ein Netzteil auf, um eine elektrische Eingangsspannung in eine Ausgangsspannung zu wandeln, wobei das Steuergerät 7 an das Heizelement 4 eine maximale elektrische Ausgangsspannung von etwa 50 V und eine maximale Ausgangsstromstärke von etwa 20 A ausgibt.

**Fig. 5** zeigt ein Blockdiagramm eines Ausführungsbeispiels eines Verfahrens 100 zum Regeln einer Betontemperatur beim Betonieren von Bauwerksteilen mittels eines beheizbaren Schalungselements 1 oder mittels eines Schalungssystems 20 gemäß der vorliegenden Erfindung.

In einem ersten Verfahrensschritt 101 des Verfahrens 100 wird eine Temperatur des Betons auf der Werkstückseite 12 des beheizbaren Schalungselements 1 mittels des Temperatursensors 6 gemessen. Bei dem Temperatursensor 6 handelt es sich vorzugsweise um einen in das beheizbare Schalungselement 1 integrierten Temperatursensor 6.

Diese gemessene Isttemperatur des Betons kann anschließend mit einer vorgegebenen Solltemperatur des Betons abgeglichen werden.

Der Abgleich der gemessene Isttemperatur des Betons kann beispielsweise mit einer in dem Schaltregler 8 des beheizbaren Schalungselements 1 oder in der Steuereinheit 22 des Energieverteilers 21 des Schalungssystems 20 hinterlegten Solltemperatur des Betons oder einer, insbesondere zeitabhängigen, Temperaturkurve für die einzuregelnde Solltemperatur des Betons erfolgen.

Vorzugsweise erfolgt der Abgleich der gemessenen Isttemperatur des Betons mit einer einzuregelnden Solltemperatur des Betons oder einer zeitabhängigen Temperaturkurve für die einzuregelnde Solltemperatur des Betons, welche in Abhängigkeit eines zum Betonieren eingesetzten Betons und einer Außentemperatur berechnet wurde.

In einem zweiten Verfahrensschritt 102 des Verfahrens 100 wird dann eine Heizleistung des Heizelements 4 des beheizbaren Schalungselements 1 in Abhängigkeit einer von dem Temperatursensor 6 gemessenen Isttemperatur des Betons und einer vorgegebenen Solltemperatur geregelt. Insbesondere wird die Heizleistung des Heizelements 4 des beheizbaren Schalungselements 1 derart geregelt, dass die gemessene Isttemperatur des Betons and die vorgegeben Solltemperatur des Betons angeglichen wird.

Es wird darauf hingewiesen, dass es sich bei Ausführungsbeispielen lediglich um Beispiele handelt, die den Schutzbereich, die Anwendung und den Aufbau in keiner Weise einschränken sollen. Vielmehr wird dem Fachmann durch die vorausgehende Beschreibung ein Leitfaden für die Umsetzung mindestens eines Ausführungsbeispiels gegeben, wobei diverse Änderungen, insbesondere im Hinblick auf die Funktion und Anordnung der beschriebenen Bestandteile, vorgenommen werden können, ohne den Schutzbereich zu verlassen, wie es sich aus den Ansprüchen und diesen äquivalenten Merkmalskombinationen ergibt.

### Bezugszeichenliste:

- 1: Beheizbares Schalungselement
- 2: Schalungsplatte
- 3: Schalhaut
- 4: Heizelement
- 5: Plattenkern
- 6: Temperatursensor
- 7: Steuergerät
- 8: Schaltregler
- 9: Rahmenstruktur
- 10: Energie- und Datenübertragungsverbindung
- 11: Werkstückseite
- 12: Rückseite
- 13A, 13B: elektrische Kontaktelement
- 14: Öffnung
- 15: weiterer Temperatursensor
- 20: Schalungssystem
- 21: Energieverteiler
- 22: Steuereinheit
- 23: Nutzerschnittstelle
- 24: Mittel zum Berechnen der Solltemperatur
- 25: Fernsteuerung
- 26: Cloudserver

## Patentansprüche

1. Beheizbares Schalungselement (1) zum Betonieren von Bauwerksteilen, folgende Bauteile aufweisend:
eine Schalungsplatte (2) mit einer Schalhaut (3), einem Heizelement (4), einem Plattenkern (5) und wenigstens einem Temperatursensor (6),
wobei eine Oberfläche (11) der Schalhaut (3) eine Werkstückseite der Schalungsplatte (2), an welcher bei bestimmungsgemäßem Gebrauch des beheizbaren Schalungselements (1) Beton anliegt, bildet,
wobei das Heizelement (4), insbesondere ein Heizvlies, Heizdraht oder ein Heizrohr, zwischen dem Plattenkern (5) und der Werkstückseite angeordnet ist und eingerichtet ist, um die Schalhaut (3) zu erwärmen,
wobei der Plattenkern (5) eine mechanische Belastung, welche auf das beheizbare Schalungselement (1) wirkt, aufnimmt und/oder abstützt,
wobei der wenigstens eine Temperatursensor (6) eingerichtet ist, um eine Temperatur auf der Werkstückseite zu messen; und
ein Steuergerät (7), welches mit dem Temperatursensor (6) signalübertragend verbindbar oder verbunden ist und einen Schaltregler (8) für das Heizelement (4) aufweist, wobei das Steuergerät (7) eingerichtet ist, um eine Heizleistung des Heizelements (4) in Abhängigkeit einer von dem Temperatursensor (6) gemessenen Temperatur zu regeln, und wobei das Steuergerät (7) auf einer der Schalhaut (3) abgewandten Seite des Schalungselements (1) an der Schalungsplatte (2) oder einem anderen Bauteil des Schalungselements (1) angeordnet, insbesondere angebracht, ist.

2. Beheizbares Schalungselement (1) nach Anspruch 1, wobei der Temperatursensor wenigstens teilweise zwischen der Werkstückseite und einer Rückseite der Schalungsplatte (2) angeordnet ist.

3. Beheizbares Schalungselement (1) nach Anspruch 1 oder 2, wobei der Plattenkern (5) eine Ausnehmung, insbesondere eine Fräsung, vorzugsweise auf der der Schalhaut (3) zugewandten Seite, aufweist, in welcher der Temperatursensor (6) wenigstens teilweise angeordnet ist.

4. Beheizbares Schalungselement (1) nach einem der vorhergehenden Ansprüche, wobei der Temperatursensor (6) und/oder das Heizelement (4) wenigstens teilweise in der Schalhaut (3) angeordnet sind.

5. Beheizbares Schalungselement (1) nach einem der vorhergehenden Ansprüche, wobei die Schalungsplatte (2) im Bereich von gegenüberliegenden Stirnseiten jeweils ein elektrisches Kontaktelement (13A, 13B) aufweist, wobei sich das Heizelement (4) zwischen den elektrischen Kontaktelement (13A, 13B) erstreckt und wobei die elektrischen Kontaktelemente (13A, 13B) das Heizelement (4) elektrisch kontaktieren.

6. Beheizbares Schalungselement (1) nach einem der vorhergehenden Ansprüche, welches als weiteres Bauteil eine Rahmenstruktur (9) aufweist, welche die Schalungsplatte (2) auf einer Rückseite der Schalungsplatte (2) verstärkt, wobei das Steuergerät (7) vorzugsweise in einem von der Rahmenstruktur (9) gebildeten Zwischenraum angeordnet ist.

7. Beheizbares Schalungselement (1) nach Anspruch 6, wobei das Steuergerät (7) nicht wesentlich über die Rahmenstruktur (9) hinausragt.

8. Beheizbares Schalungselement (1) nach einem der vorhergehenden Ansprüche, wobei das Steuergerät (7) ein Netzteil aufweist, um eine elektrische Eingangsspannung in eine Ausgangsspannung zu wandeln, wobei das Steuergerät (7) an das Heizelement (4) vorzugsweise eine maximale elektrische Ausgangsspannung von etwa 45 V bis 50 V, insbesondere etwa 48 V, oder eine maximale Ausgangsstromstärke von etwa 15 A bis 25 A, insbesondere etwa 20 A, bevorzugt eine maximale elektrische Ausgangsspannung von etwa 45 V bis 50 V, insbesondere etwa 48 V, und eine maximale Ausgangsstromstärke von etwa 15 A bis 25 A, insbesondere etwa 20 A, am bevorzugtesten eine maximale elektrische Ausgangsspannung von etwa 50 V und eine maximale Ausgangsstromstärke von etwa 20 A ausgibt.

9. Beheizbares Schalungselement (1) nach einem der vorhergehenden Ansprüche, wobei das Steuergerät (7) wenigstens zwei Anschlüsse, aufweist, welche jeweils eingerichtet sind, mit einer Energie- und Datenübertragungsverbindung (10), insbesondere einem Elektrokabel oder einem Schlauch, verbunden zu werden.

10. Schalungssystem (20), aufweisend:
eine Mehrzahl an, insbesondere 24, beheizbaren Schalungselementen (1) nach einem der vorhergehenden Ansprüche; und
einen Energieverteiler (21), welcher eingerichtet ist, die Steuergeräte (7) der beheizbaren Schalungselemente (1) mit Energie, insbesondere elektrischer Energie oder thermischer Energie, zu versorgen,
wobei die beheizbaren Schalungselemente (1) und der Energieverteiler (21) mittels Energie- und Datenübertragungsverbindungen (10), insbesondere Elektrokabeln oder Schläuchen, zur Energie- und Datenübertragung verbindbar oder verbunden sind.

11. Schalungssystem (20) nach Anspruch 10, wobei die beheizbaren Schalungselemente (1) wenigstens teilweise in Gruppen von zwei bis zehn, insbesondere vier, beheizbaren Schalungselementen (1) angeordnet sind, deren Steuergeräte (7) untereinander in einer elektrischen Reihenschaltung verbunden sind.

12. Schalungssystem (20) nach Anspruch 10 oder 11, wobei der Energieverteiler (21) mit den Steuergeräten (7) der Mehrzahl an beheizbaren Schalungselementen (1), insbesondere über die Energie- und Datenübertragungsverbindung (10), signalübertragend verbindbar oder verbunden ist und eine Steuereinheit (22) aufweist, um den Steuergeräten (7) eine einzuregelnde Solltemperatur für den Schaltregler (8) vorzugegeben.

13. Schalungssystem (20) nach einem der Ansprüche 10 bis 12, wobei in dem Schaltregler (8) oder in der Steuereinheit (22) eine, insbesondere zeitabhängige, Temperaturkurve für die einzuregelnde Solltemperatur hinterlegbar ist.

14. Schalungssystem (20) nach einem der Ansprüche 12 oder 13, des Weiteren aufweisend:
Mittel (24) zum Berechnen einer einzuregelnden Solltemperatur in Abhängigkeit eines zum Betonieren eingesetzten Betons und einer Außentemperatur und/oder einer zeitabhängigen Temperaturkurve für die einzuregelnde Solltemperatur.

15. Verfahren (100) zum Regeln einer Betontemperatur beim Betonieren von Bauwerksteilen mittels eines beheizbaren Schalungselements (1) gemäß einem der Ansprüche 1 bis 9 oder mittels eines Schalungssystems (20) gemäß deinem er Ansprüche 10 bis 14, folgende Arbeitsschritte aufweisend:
Messen (101) einer Temperatur auf der Werkstückseite mittels des Temperatursensors (6); und
Regeln (102) einer Heizleistung des Heizelements (4) in Abhängigkeit einer von dem Temperatursensor (6) gemessenen Temperatur.
